# EUROPÄISCHE PATENTSCHRIFT

(11) **EP 0 058 847 B1**
(45) Veröffentlichungstag und Bekanntmachung des Hinweises auf die Patenterteilung: **26.06.1985**
(21) Anmeldenummer: 82100727.5
(22) Anmeldetag: 02.02.1982
(51) Int. Cl.: B41J 32/00

(54) **Auf eine Schreib- oder ähnliche Büromaschine aufsetzbare Farbbandkassette**
Ink ribbon cassette attachable to a typewriter or a similar business machine
Cassette de ruban encreur pouvant être mise sur une machine à écrire ou sur une machine de bureau analogue

(30) Priorität: 25.02.1981 DE 3106958
(43) Veröffentlichungstag der Anmeldung: 01.09.1982
(73) Patentinhaber: OLYMPIA Aktiengesellschaft, 26357 Wilhelmshaven (DE)
(72) Erfinder: Schmidt, Bernd, D-3300 Braunschweig (DE)

## Beschreibung

Die Erfindung betrifft eine auf eine Schreib-oder ähnliche Büromaschine aufsetzbare Farbbandkassette mit einem Lagerraum für eine Vorrats- und eine Aufwickelspule für ein Farbband der im Oberbegriff des Patentanspruchs 1 angegebenen Art.

Die herkömmlichen auf einer Schreib- oder ähnliche Büromaschine aufsetzbaren Farbbandkassetten weisen einen Lagerraum für eine Vorrats- und eine Aufwickelspule für ein Farbband auf, wobei das Farbband von der Vorratsspule über zwei im Abstand zueinander an dem Lagerraum angeordnete Führungskanäle durch eine Druckstation'der Maschine führ- und auf die Aufwickelspule wieder aufspulbar ist. Die Farbbänder bestehen entweder aus Textilfarbbändern, die von einer Spule zur anderen mehrmals an der Druckstation vorbeitransportiert werden oder aus Einfachcarbonbändern, die nur ein einziges Mal durch die Maschine laufen, da jeder Flächenteil dieser Farbbänder nur einmal zum Abdruck verwendet werden kann. Außerdem können die Farbbänder aus Multi-Carbonbändern bestehen, die ebenfalls nur ein einziges Mal durch die Maschine laufen, aber bei denen einzelne Flächenabschnitte einen mehrmaligen Abdruck liefern. Bei den Textilfarbbähdern ist die Größe des Vorschubschrittes nicht wichtig, da jeder Flächenabschnitt des Farbbandes mehrmals benutzt wird. Bei Einfach-Carbonbändern muß der Vorschubschritt eine ganze Zeichenbreite betragen, während bei Multi-Carbonbändern zu ihrer wirtschaftlichen Ausnutzung eine Antriebseinrichtung für das Farbband benötigt wird, die einen geringeren Schrittvorschub erzeugt.

Es sind viele Farbbandkassetten mit unterschiedlichen Farbbandarten bekannt, durch die ein Verschmutzen der Hände beim Einsetzen und Herausnehmen der Kassetten vermieden wird und die eine leichte Auswechselbarkeit ermöglichen. So ist durch die deutsche Offenlegungsschrift 2553329 eine Kassette für ein Kohleband bekannt, deren Wechsel mit einer Hand möglich ist. Diese bekannte Anordnung ermöglicht aber nur einen konstanten Farbbandtransport und sieht keine Möglichkeit zum unterschiedlichen Antreiben des Farbbandes je nach Farbbandart vor. Auch ermöglicht diese bekannte Anordnung keine optimale Ausnutzung des Lagerraumes für die Vorrats- und die Aufwickelspule, da die Zahnwalze und der Schwenkhebel für die Aufwickelspule in dem Lagerraum mit angeordnet sind. Der Schwenkhebel für die Aufwickelspule besteht hierbei aus einem Sattelteil, der viel Raum beansprucht. Bei Einsatz dieser bekannten Farbbandkassette bei Schreibmaschinen mit einer Korrektureinrichtung ist ein großer Hub des Korrekturbandes erforderlich, um dieses Korrekturband in die Abdruckposition zu bringen. Der Aufbau der Farbbandkassette nach der bekannten deutschen Offenlegungsschrift 25 53 329 ermöglicht keine kompakte Anordnung des Farb- und Korrekturbandes im Bereich vor der Abdruckstelle.

Der Erfindung liegt die Aufgabe zugrunde, eine Farbbandkassette zu schaffen, die für alle Farbbandarten einen kompakten Aufbau ermöglicht und die leicht auf die Aufnahmevorrichtung in der Maschine mit einer Hand aufsetzbar und von dieser abnehmbar ist, ohne daß von der die Maschine bedienende Person eine gewisse Geschicklichkeit erforderlich ist. Außerdem soll die Farbbandkassette so ausgebildet sein, daß bei Schreibmaschinen mit einer Korrektureinrichtung das Korrekturband unmittelbar unter dem Farbband in der Kassette angeordnet werden kann. Der Hubweg des Korrekturbandes aus der Ruhe- in die Abdrucklage soll möglichst klein sein. Diese Aufgabe wird durch die im Patentanspruch gekennzeichnete Erfindung gelöst.

Die erfindungsgemäße Farbbandkassette ist sehr kompakt und materialsparend ausgebildet. Durch die vorteilhafte Ausgestaltung des Erfindungsgegenstandes nach den Patentansprüchen 2 und 3 kann das Korrekturband unmittelbar unter dem Farbband angeordnet werden, wodurch sich ein sehr kleiner Hub des Korrekturbandes aus der Ruhe- in die Abdrucklage ergibt. Das Korrekturband kann also mit einer geringen Kraft sehr schnell aus der Ruhe- in die Abdrucklage gebracht und danach auch sehr schnell wieder zurückgestellt werden.

Die weitere Ausgestaltung des Erfindungsgegenstandes nach Patentanspruch 4 ermöglicht, daß die Führungskanäle nur eine Höhe haben, die nur etwas größer als die Breite des Farbbandes ist. Der Gegenstand des Patentanspruchs 6 gewährleistet, daß auch die Farbbandkassetten mit Farbbändern, für die ein unterschiedlicher Schrittvorschub erforderlich ist, kompakt ausgebilet werden können.

Weitere vorteilhafte Ausgestaltungen des Erfindungsgegenstandes sind den weiteren Unteransprüchen zu entnehmen.

Nachstehend werden Ausführungsbeispiele der Erfindung anhand der Zeichnungen beschrieben. Es zeigt :
Figur 1. eine Draufsicht auf die erfindungsgemäße Farbbandkassette,
Figur 2 eine Seitenansicht zu Figur 1,
Figur 3 eine Draufsicht auf die erfindungsgemäße Kassette, wobei der Deckel abgenommen ist und
Figuren 4 und 5 zeigen Einzelheiten aus der Figur 3.

In der Figur 1 ist eine Draufsicht und in Figur 2 eine Seitenansicht auf eine Farbbandkassette 1 dargestellt. Die Farbbandkassette 1 besteht aus einem wannenförmigen Bodenteil 33 und einem mit diesem verbindbaren Deckel 35. Der Deckel 35 weist zur Gewichts- und Geräuschreduzierung gleichmäßig verteilte Löcher 36 auf. Der Deckel 35 weist nicht dargestellte Lagerzapfen auf, die in entsprechende Lagerbohrungen der Bodenplatte 33 steck- und verrastbar sind. Das Bodenteil 33 der Farbbandkassette 1 weist an seiner Rückwand 38 vorstehende Lagernasen 8, 10 auf, die in entsprechend ausgebildete Lagerausnehmungen 40, 42 einer Aufnahmeplatte 2 der Aufnahmevorrichtung für die Farbbandkassette in der Maschine steckbar sind. Außerdem weist das Bodenteil 33 an seinen Seitenwänden 44 und 46 Rastzapfen 12, 14 auf, die zum Verrasten der Farbbandkassette auf der Aufnahmeplatte 2 mit in dieser Aufnahmeplatte 2 gelagerten Rasthebel zusammenwirken. Bei der Montage der Farbbandkassette 1 auf die Aufnahmeplatte 2 werden zunächst die Stecknasen 8, 10 in die entsprechenden Lagerausnehmungen 40, 42 gesteckt, dann wird die Kassette gegen die Aufnahmeplatte 2 soweit verschwehkt, bis die Lagerzapfen 12, 14 durch die Rasthebel in der Aufnahmeplatte 2 verrastet werden. Die Montage der Farbbandkassette 1 kann also mit einer Hand vorgenommen werden.

Das wannenförmige Bodenteil 33 weist einen Lagerraum 5 für eine Vorrats- 3 und eine Aufwickeispule 41 für ein Farbband 11 auf. Die Vorratsspule 3 ist in der Bodenfläche 30 des Lagerraumes 5 drehbar (9) gelagert, wobei das Farbband 11 von der Vorratsspule 3 über Umlenkführungen 13, 15, 17 und 19, welche auf der Bodenfläche 13 in dem Lagerraum 5 angeordnet sind, zu einem als Führungsarm ausgebildeten Führungskanal 23 geleitet wird. Dann wird das Farbband über eine in einer Auslaßöffnung 69 des Führungskanals 23 angeordnete Umlenkführung 21 durch die Druckstation und dann über eine Umlenkführung 25 in einer Einlaßöffnung 71 eines als Führungsarm ausgebildeten Führungskanals 24 geleitet. Nach dem Verlassen des Führungskanals 24 wird das Farbband 11 über Umlenkführungen 27, 29 zu einem Wickelantrieb 31 geleitet. Die Umlenkführungen 27 und 29 sind ebenfalls auf der Bodenfläche 30 des Lagerrau-' mes 5 angeordnet. Die beiden Führungskanäle 23, 24 sind fest mit dem Bodenteil 33 verbunden, wobei zwischen deren (23, 24) freien Enden ein Typenträger 73 mittels eines nicht dargestellten Schrittmotors drehbar gelagert ist. Der Typenträger 73 weist federnde Zinken auf, an deren freien Enden die Typen in bekannter Weise angeordnet sind. Die jeweils eingestellte Type wird durch einen durch einen Magneten 77 angetriebenen Druckhammer 75 gegen einen Aufzeichnungsträger 79 geschlagen, wobei unter Zwischenschaltung des Farbbandes 11 in bekannter Weise ein Abdruck erzeugt wird.

Der Wickelantrieb 31 weist gemäß den Figuren 3 und 4 ein gezahntes Antriebsrad 39 auf, das mit der äußersten Windung der Aufwickelspule 41 ständig in Eingriff steht. Die Aufwickelspule 41 ist auf einem Schwenkhebel 45 drehbar (43) gelagert, wobei der Schwenkhebel 45 um eine Achse 49 schwenkbar ist und durch eine Feder 47 im Uhrzeigersinn derart beaufschlagt wird, daß die äußerste Windung der Aufwickelspule 41 stets mit dem Antriebszahnrad 39 in Eingriff gehalten wird.

Das Antriebsrad 39 ist über ein als Schrittweitenumschalteinrichtung ausgebildetes Wechselgetriebe mit einem über einen Motor 59 antreibbaren Antriebselement 61 kuppelbar. Das Wechselgetriebe weist austauschbare Zahnradpaarungen 63, 65 auf, die zum Erzeugen eines in Abhängigkeit von der Farbbandart unterschiedlichen Schrittvorschubs des Farbbandes 11 auswählbar und unmittelbar vor oder während des Einsetzens der Vorrats- 3 und der Aufwickelspule 41 in den Lagerraum 5 mit einsetzbar sind. Das Zahnrad 63 des Wechselgetriebes ist mit dem Antriebsrad 39 fest verbunden, während das andere Zahnrad 65 mit dem Antriebselement 61 der Maschine kuppelbar und mit einem Handstellrad 67 fest verbunden ist. Dieses Handstellrad 67 ist mittels eines Fingers von außerhalb des Gehäuses im Deckel 35 verdrehbar.

Die Vorratsspule 3 ist mit einer gezahnten Bremsscheibe 81 fest verbunden. Diese Bremscheibe 81 weist an ihrem äußeren Umfang eine Verzahnung 83 auf, in die ein Arm 15 eines einseitig fest eingespannten, federnden Runddrahtes 85 eingreift. Das von der Vorratsspule 3 kommende Farbband 11 wird über die Umlenkführung 13 um den Arm 15 und dann über die Umlenkführungen 17, 19, 21 in der oben beschriebenen Weise weitergeführt. Wird das Farbband 11 in Pfeilrichtung 89 durch den Wickelantrieb 31 angetrieben, dann wird der Arm 15 aus der Verzahnung 83 der Bremsscheibe 81 herausgehoben, wodurch die Vorratsspule 3 freigegeben wird. Sobald die Spannung in dem Farbband 11 wieder nachläßt, dann kehrt der Arm 15 des federnd gelagerten Runddrahtes 85 wieder in die Verzahnung 83 des Bremsrades 81 zurück, wodurch die Vorratsspule 3 gegen Rückdrehen wieder gesperrt wird. Die Böden 26, 28 der beiden Führungskanäle 23, 24 weisen gegenüber dem Boden 30 des Lagerraumes 5 einen Versatz 16, 18 derart auf, daß unterhalb der Führungskanäle 23, 24 in Fortsetzung des Bodens 30 des Lagerraumes 5 ja ein Freiraum 50, 52 für in der Aufnahmevorrichtung der Farbbandkassette 1 in der Maschine angeordnete Maschinenteile entsteht und daß das von der Vorratsspule 3 abwickelbare Farbband 11 in dichtem Abstand üper der inneren Bodenfläche 26 des Führungskanals 23 mit der Auslaßöffnung 69 geführt wird. Die Maschinenteile sind Einzelteile, z. B. die Vorrats- 56 und die Aufwickelspule 58 für ein Korrekturband 54 einer Korrektureinrichtung. Die Böden 26, 28 der beiden Führungskanäle 23, 24 weisen je eine nach außen weisende, teilzylindrische Einbuchtung 20, 22 für die Wickeloberflächen 60, 62 der Vorrats-56 und der Aufwickelspule 58 für das Korrekturband 54 auf. Die Vorrats- 56 und die Aufwickelspule 58 für das Korrekturband 54 sind zum Beispiel in der Aufnahmeplatte 2 drehbar gelagert, wobei das Korrekturband 54 von der Vorratsspule 56 über eine Umlenkführung 64 durch die Druckstation und über eine weitere Umlenkführung 66 zu der Aufwickelspule 58 geleitet wird. Der Antrieb der Aufwickelspule 58 erfolgt in bekannter Weise und ist nicht näher dargestellt. Durch das Eintauchen der Wickeloberflächen 60, 62 der Vorrats- 56 und der Aufwickelspule 58 in die Einbuchtungen 20, 22 des Bodenteiles 33 der Farbbandkassette nach deren Montage auf der Aufnahmeplatte 2 ist das Korrekturband 54 unmittelbar unter das Farbband 11 angeordnet. Hierdurch wird ein kleiner Hub zum Heben des Korrekturbandes aus der Ruhe- in die Arbeitslage ermöglicht. Die Farb-und die Korrektureinrichtung bilden auf der Aufnahmeplatte 2 eine kompakte Einrichtung. Da der als Bremsscheibe 81 ausgebildete Flansch der Vorratsspule 3, der als Haltevorrichtung ausge₋ bildete Lagehebel 45 für die Aufwickelspule 41 und die austauschbaren Zahnräder 63, 65 in einem gegenüber den inneren Bodenflächen 26, 28 der Führungskanäle 23, 24 tiefer liegenden Teil 32 des Lagerraumes 5 bewegbar angeordnet sind, wird eine kompakte Anordnung der Farbband kassette 1 geschaffen.

Der Führungskanal 23 weist in seiner Bodenfläche 26 eine Ausnehmung 91 auf, die mit einer nicht dargestellten Sperreinrichtung der Maschine derart zusammenwirkt, daß das in Arbeitsstellungbringen von Farbbandkassetten mit Carbonbändern nicht möglich ist. Die mit der Aussparung 91 in dem Führungskanal 23 zusammenwirkende Sperrvorrichtung gewährleistet, daß nur Farbbänder in Arbeitsstellung bringbar sind, die keine Beschichtung mit einem oberflächlich auf dem Papier haftenden und durch ein Klebeband von diesem wieder abhebbaren Farbstoff aufweisen.

Außerdem weist die Bodenfläche 30 des Lagerraumes 5 an der Übergangsstelle 16 zu dem Führungskanal 23 mit der Ausiaßöffnung 69 Aus- nehmun^{g}en für Kontaktstifte 68, 70 auf, die in der Aufnahmeplatte 2 der Aufnahmevorrichtung in der Maschine angeordnet, an einem Stromkreis angeschlossen und mit einer Warnvorrichtung, z. B. eine Anzeigelampe verbunden sind. Diese Warnvorrichtung dient zum Überwachen des Farbbandendes, um den Bedienenden der Maschine vor dem sich dem Druckpunkt nähernden Bandende zu warnen. Zu diesem Zweck weist das hintere Ende des Farbbandes 11 ein als Abtastmittel ausgebildetes elektrisch leitendes Mittel auf, das mit als Abtastmittel ausgebildete Kontaktfedern 72, 74 in Wirkverbindung bringbar ist. Diese Kontaktfedern 72, 74 sind auf der inneren Bodenfläche 30 des Lagerraumes 5 gelagert und sind über Ausnehmungen 78, 76 in der Bodenfläche 30 mit den Kontaktstiften 68, 70 in der Aufnahmeplatte 2 der Maschine in Eingriff bringbar. Das an dem Farbbandende angebrachte elektrisch leitende Mittel kann eine aufgedampfte Metallschicht sein. Die Kontaktfedern 72, 74 weisen zylindrische Zungen 80, 82 auf, welche das Farbband 11 abtasten und auf senkrecht auf der inneren Bodenfläche 30 des Lagerraumes 5 stehenden Stiften 17, 19 verankerbar sind. Die Stifte 17, 19 weisen Rastausnehmungen 88, 90 auf, in die Rastnasen 92, 94 an den zylindrischen Zungen 80, 82 einrastbar sind. Sobald die an dem Farbbandende aufgedampfte Metallschicht über die zylindrischen Zungen 80, 82 gleitet, wird über die Kontaktstifte 68, 70 der Stromkreis zu der Warnvorrichtung geschlossen.

Durch die erfindungsgemäße Anordnungen der Vorrats- 3, der Aufwickelspule 41 mit dem Haltehebel 45, des Wechselgetriebes und der Kontaktfedern für die Warnvorrichtung ist eine kompakte Anordnung der Farbbandkassette 1 ermöglicht worden. Der Lagerraum 5 für die Vorrats- 3 und die Aufwickelspule 41 ist durch die Erfindung optimal ausgenutzt worden. Weiterhin ist bei Schreibmaschinen mit einer Korrektureinrichtung eine kompakte Anordnung dieser Korrektureinrichtung mit der Farbbandeinrichtung möglich.

Im Rahmen der Erfindung ist es auch möglich, die Aufwickelspule 58 und die Vorratsspule 56 der Korrektureinrichtung vor dem Einsetzen der Farbbandkassette 1 mit dieser (1) zu verbinden, derart, daß die Farbbandkassette 1 und die Korrekturspulen 56, 58 gemeinsam in die Aufnahmevorrichtung der Maschine einsetz- bzw. aus dieser herausnehmbar sind.

## Patentansprüche

1. Auf eine Schreib- oder ähnliche Büromaschine aufsetzbare Farbbandkassette mit einem Lagerraum für eine Vorrats- und eine Aufwickelspule für ein Farbband, wobei das Farbband von der Vorratsspule über zwei im Abstand zueinander an dem Lagerraum angeordnete Führungskanäle durch eine Druckstation der Maschine führ-und auf die Aufwickelspule wieder aufspulbar ist, dadurch gekennzeichnet, daß die Böden (26, 28) der beiden Führungskanäle (23, 24) gegenüber dem Boden (30) des Lagerraumes (5) einen Höhenversatz (16, 18) aufweisen, derart, daß unterhalb der Führungskanäle (23, 24) in Fortsetzung des Bodens (30) des Lagerraumes (5) je ein Freiraum (50, 52) z. B. für die Aufnahme von Antriebsteilen einer Korrektureinrichtung entsteht.

2. Kassette nach Anspruch 1, dadurch gekennzeichnet, daß die Antriebsteile eine Vorrats- (56) und eine Aufwickelspule (58) für ein Korrekturband (54) der Korrektureinrichtung sind.

3. Kassette nach Anspruch 2, dadurch gekennzeichnet, daß die Böden (26, 28) der beiden Führungskanäle (23, 24) je eine nach außen weisende, teilzylindrische Einbuchtung (20, 22) für die Wickeloberflächen (60, 62) der Vorrats-(56) und der Aufwickelspule (58) für das Korrekturband (54) in der Aufnahmevorrichtung der Maschine aufweisen.

4. Kassette nach Anspruch 1, 2 oder 3, wobei die Vorratsspule aus einem Kern und einem an diesem befestigten Flansch besteht und die Aufwickelspule auf einem beweglich angeordneten Halter gelagert ist und wobei die äußerste Windung des auf die Aufwickelspule aufgewickelten Bandes durch eine elastische Haltevorrichtung mit einer ortsfest gelagerten Antriebszahnwalze, die mit einem Antriebselement der Maschine kuppelbar ist, stets in Eingriff gehalten wird, dadurch gekennzeichnet, daß der Flansch (81) der Vorratsspule (3) und die Haltevorrichtung (45) für die Aufwickelspule (41) in einem gegenüber den inneren Bodenflächen (26, 28) der Führungskanäle (23, 24) tiefer liegenden Teil (32) des Lagerraumes (5) bewegbar angeordnet sind.

5. Kassette nach Anspruch 4, dadurch gekennzeichnet, daß die Antriebszahnwalze (39) mit einem Wechselgetriebe in Eingriff steht, das in dem tiefer liegenden Teil (32) des Lagerraumes (5) angeordnet ist und austauschbare Zahnradpaarungen (63, 65) aufweist, die zum Erzeugen eines in Abhängigkeit von der Farbbandart unterschiedlichen Schrittvorschubs des Farbbandes (11) auswählbar und unmittelbar vor oder · während des Einsetzens der Vorrats- (3) und der Aufwickelspule (41) in dem Lagerraum (5) mit einsetzbar sind.

6. Kassette nach Anspruch 5, dadurch gekennzeichnet, daß das Wechselgetriebe aus einem Zahnradpaar (63, 65) besteht, wobei das eine Zahnrad (63) mit dem Antriebsrad (39) und das andere Zahnrad (65) mit dem Antriebselement (61) der Maschinen kuppelbar und mit einem Handstellrad (67) fest verbunden ist.

7. Kassette nach einem der vorhergehenden Ansprüche mit Abtastmitteln am hinteren Ende des Farbbandes, dadurch gekennzeichnet, daß als abtastbares Mittel am Farbband (11) ein elektrisch leitendes Mittel, zum Beispiel eine aufgedampfte Metallschicht vorgesehen ist und daß das Abtastmittel Kontaktfedern (72, 74) sind, die auf der inneren Bodenfläche (30) des Lagerraumes (5) an der Übergangsstelle (16) zu dem Führungskanal (23) mit der Auslaßöffnung (69) gelagert und über Ausnehmungen (76, 78) in dieser Bodenfläche (30) mit Kontaktstiften (68, 70) einer Warnvorrichtung in der Aufnahmevorrichtung der Maschine in Eingriff bringbar sind.

8. Kassette nach Anspruch 7, dadurch gekennzeichnet, daß die Kontaktfedern (72, 74) zylinderförmige Zungen (80, 82) aufweisen, welche das Farbband (11) abtasten und auf senkrecht auf der inneren Bodenfläche (30) des Lagerraumes (5) stehenden Stiften (86, 84) verankert sind.

9. Kassette nach Anspruch 8._{'}dadurch gekennzeichnet, daß die Stifte (84, 86) eine Rastausnehmung (88, 90) aufweisen, in die Rastnasen (92, 94) an den zylindrischen Zungen (80, 82) einrastbar sind.

## Claims

1. A ribbon cassette which can be placed on a typewriter or similar office machine, having a storage compartment for a delivery spool and a winding spool for a ribbon, wherein the ribbon can be conveyed from the delivery spool, via two guide channels disposed spaced apart in the storage compartment, through a printing station of the machine and be wound back on the winding spool, characterised in that the bottoms (26, 28) of the two guide channels (23, 24) have an offset in height (16, 18) in relation to the bottom (30) of the storage compartment (5) so that a free space (50, 52), for example for the reception of drive parts of a correction device, is formed below each of the guide channels (23, 24) as a continuation of the bottom (30) of the storage compartment (5).

2. A cassette as claimed in Claim 1, characterised in that the drive parts are a delivery spool (56) and a winding spool (58) for a correction ribbon (54) of the correction device.

3. A cassette as claimed in Claim 2, characterised in that the bottoms (26, 28) of each of the two guide channels (23, 24) comprise an outward facing part-cylindrical recess (20, 22) for the roll top surfaces (60, 62) of the delivery spool (56) and of the winding spool (58) for the correction ribbon (54) in the receiving device of the machine.

4. A cassette as claimed in Claims 1, 2 or 3, wherein the delivery spool consists of a core and a flange secured to this and the winding spool is mounted on a movably disposed holder and wherein the outermost turn of the ribbon wound on the winding spool is held, by a resilient holding device, always in engagement with a stationarily mounted toothed drive roller which can be coupled to a drive element of the machine, characterised in that the flange (81) of the delivery spool (3) and the holding device (45) for the winding spool (41) are movably disposed in a portion (32) of the storage compartment (5) which is situated lower than the inner bottom surfaces (26, 28) of the guide channels (23, 24).

5. A cassette as claimed in Claim 4, characterised in that the toothed drive roller (39) is in engagement with a variable gear which is disposed in the lower lying portion (32) of the storage compartment (5) and comprises interchangeable pairs of gearwheels (63, 65) which can be selected to produce a different step feed of the ribbon (11) depending on the nature of the ribbon and can be inserted in the storage compartment (5) with the delivery spool (3) and the winding spool (41) immediately before or during the insertion of these.

6. A cassette as claimed in Claim 5, characterised in that the variable gear consists of a pair of gearwheels (63, 65), the one gearwheel (63) being able to be coupled to the drive wheel (39) and the other gearwheel (65) being able to be coupled to the drive element (61) of the machine and being rigidly connected to a hand setting wheel (67).

7. A cassette as claimed in one of the preceding Claims with sensing means at the rear end of the ribbon, characterised in that an electrically conducting medium, for example a vapour-deposited layer of metal is provided on the ribbon (11) as means which can be sensed and that the sensing means are contact springs (72, 74) which are mounted on the inner bottom surface (30) of the storage compartment (5) at the transition point (16) to the guide channel (23) with the outlet (69) and can be brought into engagement, via openings (76, 78) in this bottom surface (30), with contact pins (68, 70) of a warning device in the receiving device of the machine.

8. A cassette as claimed in Claim 7, characterised in that the contact spring (72, 74) comprise cylindrical tongues (80, 82) which sense the ribbon (11) and are anchored on pins (86, 84) standing perpendicularly on the inner bottom surface (30) of the storage compartment (5).

9. A cassette as claimed in Claim 8, characterised in that the pins (84, 86) comprise a detent recess (88, 90) in which detent projections (92, 94) on the cylindrical tongues (80, 82) can engage.

## Revendications

1. Cassette à ruban encreur pouvant être installée sur une machine à écrire ou une machine de bureau analogue, comportant un logement pour une bobine de réserve et pour une bobine d'enroulement d'un ruban encreur, ce ruban encreur pouvant être dirigé à partir de la bobine de réserve à travers un poste d'impression de la machine, par l'intermédiaire de deux canaux de guidage disposés à distance l'un de l'autre sur ledit logement puis être de nouveau enroulé sur la bobine d'enroulement, cassette caractérisée par le fait que les fonds (26, 28) des deux canaux de guidage (23, 24) accusent, par rapport au fond (30) dudit logement (5), un décalage en hauteur (16, 18) tel qu'il se forme, au-dessous desdits canaux de guidage (23, 24) et dans le prolongement du fond (30) dudit logement (5), un espace libre respectif (50, 52) destiné par exemple, à recevoir des pièces d'entraînement d'un dispositif correcteur.

2. Cassette selon la revendication 1, caràctéri- sée par le fait que les pièces d'entraînement consistent en une bobine de réserve (56) et en une bobine d'enroulement (58) d'un ruban correcteur (54) du dispositif de correction.

3. Cassette selon la revendication 2, caractérisée par le fait que les fonds (26, 28) des deux canaux de guidage (23, 24) comportent chacun une indentation (20, 22) partiellement cylindrique, tournée vers l'extérieur et destinée aux faces supérieures (60, 62) des enroulements de la bobine de réserve (56) et de la bobine d'enroulement (58) du ruban correcteur (54) dans le dispositif récepteur de la machine.

4. Cassette selon la revendication 1, 2 ou 3, dans laquelle la bobine de réserve consiste en un corps et en un plateau fixé à ce corps et la bobine d'enroulement est montée sur un support mobile, et dans laquelle la couche d'enroulement du ruban située le plus à l'extérieur sur la bobine d'enroulement est maintenue en permanence en prise, par l'intermédiaire d'un dispositif élastique de retenue, avec un cylindre denté d'entraînement monté stationnaire et pouvant être accouplé à un élément d'entraînement de la machine, cassette caractérisée par le fait que le plateau (81) de ladite bobine de réserve (3) et le dispositif (45) de retenue de la bobine d'enroulement (41) sont montés mobiles dans une partie (32) du logement (5) occupant une position plus basse que les faces inférieures internes (26, 28) des canaux de guidage (23, 24).

5. Cassette selon la revendication 4, caractérisée par le fait que le cylindre denté d'entraînement (39) est en prise avec un mécanisme sélecteur qui est situé dans la partie (32) du logement (5) occupant une position plus basse et comporte des paires de pignons interchangeables (63, 65), lesquels, pour engendrer une avance en pas à pas du ruban encreur (11) différant selon le type de ce ruban, peuvent être également insérés dans ledit logement (5) sélectivement et immédiatement avant l'entrée en fonction de la bobine de réserve (3) et de la bobine d'enroulement (41), ou bien lors de cette entrée en fonction.

6. Cassette selon la revendication 5, caractérisée par le fait que le mécanisme sélecteur consiste en une paire de pignons (63, 65), l'un (63) de ces pignons pouvant être accouplé à la roue d'entraînement (39), l'autre pignon (65) pouvant être accouplé à l'élément d'entraînement (61) des machines et pouvant être relié rigidement à une roue (67) d'ajustement manuel.

7. Cassette selon l'une des revendications précédentes, comportant des moyens palpeurs à l'extrémité arrière du ruban encreur, cassette caractérisée par le fait qu'il est prévu en tant que moyen palpable sur le ruban encreur (11), un moyen électriquement conducteur, par exemple une couche de métal déposée sous vide, et par le fait que les moyens palpeurs consistent en des ressorts de contact (72, 74) qui sont montés sur la face inférieure interne (30) du logement (5) dans la zone de transition (16) avec le canal de guidage (23) muni de l'orifice de sortie (69) et qui, par l'intermédiaire d'échancrures (76, 78) pratiquées dans cette face inférieure (30), peuvent être mis en prise avec des tétons de contact (68, 70) d'un dispositif d'alarme dans le dispositif récepteur de la machine.

8. Cassette selon la revendication 7, caractérisée par le fait que les ressorts de contact (72, 74) comportent des languettes cylindriques (80, 82) qui palpent le ruban encreur (11), et sont assujetties à des broches (86,84) faisant saillie perpendiculairement sur la face inférieure interne (30) du logement (5).

9. Cassette selon la revendication 8, caractérisée par le fait que les broches (84, 86) présentent un évidement d'encliquetage (88, 90) dans lequel peuvent pénétrer par déclic les becs encliqueta- bles (92, 94) solidaires des languettes cylindriques (80, 82).
